# EUROPÄISCHE PATENTSCHRIFT

(11) **EP 2 614 515 B1**
(45) Veröffentlichungstag und Bekanntmachung des Hinweises auf die Patenterteilung: **25.02.2015**
(21) Anmeldenummer: 11761531.0
(22) Anmeldetag: 30.08.2011
(51) Int. Cl.: H01H 71/02, H01H 71/08, H01H 9/02

(54) **SCHALTGERAET UND ANSCHLUSSSEITIGES ZUBEHOER**
SWITCHING DEVICE AND ACCESSORY ON THE CONNECTING SIDE
APPAREIL DE COMMUTATION ET ACCESSOIRE DU CÔTÉ CONNEXION

(30) Priorität: 08.09.2010 DE 202010012329 U
(43) Veröffentlichungstag der Anmeldung: 17.07.2013
(73) Patentinhaber: Eaton Electrical IP GmbH & Co. KG, 12529 Schönefeld (DE)
(72) Erfinder: GERVING, Karsten, 53229 Bonn (DE)
(74) Vertreter: Eaton IP Group EMEA
(86) Internationale Anmeldenummer: PCT/EP2011/064910
(87) Internationale Veröffentlichungsnummer: WO 2012/031946

(56) Entgegenhaltungen:
- CH-A5- 580 342
- DE-U1- 9 011 899
- US-A- 4 774 390
- US-A- 6 144 001

## Beschreibung

Die Erfindung betrifft ein elektrisches Schaltgerät zur Anwendung im Niederspannungsbereich, insbesondere ein elektromagnetisches Schaltgerät, mit einem Schaltgerätegehäuse aus isolierendem Formstoff, mit versorgungs- sowie lastseitigen Kabelanschlüssen, die an voneinander entgegen liegenden Anschlussseiten des Schaltgerätegehäuses zugänglich sind, und Zubehör, das bei Bedarf an den Anschlussseiten mit dem Schaltgerät wenigstens mittelbar verbindbar ist.

Druckschrift DE 90 11 899 U1 als nächstliegender Stand der Technik offenbart ein elektromagnetisches Schaltgerät und anschlussseitiges Zubehör. Als Zubehör ist ein Kabelklemmenblock in einem Formgehäuse vorgesehen, der mit der versorgungs- oder bzw. und der lastseitigen Anschlussseite des Schaltgerätegehäuses formschlüssig verbindbar ist. Hierzu weisen die Anschlussseiten des Schaltgerätegehäuses jeweils zwei senkrecht zur Frontseite des Schaltgerätegehäuses verlaufende, hintergriffig ausgebildete nutenartige Führungs- und Halterungsausnehmungen auf, die mit zwei entsprechenden Führungs- und Halterungsanformungen am Kabelklemmenblock in Eingriff und Verbindung bringbar sind. Als weiteres Zubehör ist eine dem Berührungsschutz vor spannungsführenden Teilen dienende Schutzabdeckung aus Formstoff vorgesehen. Die Schutzabdeckung besteht aus zwei seitlichen Schutzwänden, einer diese verbindenden frontseitigen Schutzwand und mit dieser verbundenen, zwischenliegenden Trennrippen. Die Schutzabdeckung ist wahlweise direkt an der Anschlussseite des Schaltgerätegehäuses oder am Kabelklemmenblock montierbar. Zur Befestigung am Schaltgerätegehäuse ist die Schutzabdeckung an einer Stirnseite mit Führungs- und Halterungsanformungen ausgestattet, die den Führungs- und Halterungsanformungen des Kabelklemmenblocks in Lage und Form entsprechen und mit den Führungs- und Halterungsausnehmungen des Schaltgerätegehäuses in Eingriff und Verbindung bringbar sind. Zur Befestigung der Schutzabdeckung am Kabelklemmenblock weist dieser zwei senkrecht zur Frontseite verlaufende seitliche Führungs- und Halterungsschienen auf, die mit entsprechenden Führungs- und Halterungsausnehmungen an der Schutzabdeckung in Eingriff und Verbindung bringbar sind. Mittels eines an der Schutzabdeckung angeformten Rasthakens ist die Schutzabdeckung in einer bestimmten Position arretierbar. Zur Anpassung der Schutzabdeckung in ihrer Länge an gewünschte Erfordernisse weist die Schutzabdeckung quer zur Kabellängsrichtung verlaufenden Sollbruchlinien auf.

Demgegenüber wird bei einem Leistungsschalter nach Druckschrift DE 295 05 046 U1 ein Kabelklemmenblock auf das Schaltgerätegehäuse geschraubt. Bei der Befestigung einer Schutzabdeckung auf dem Kabelklemmenblock wirken an diesem vorgesehene anschlussseitige Leistenpaare, anschlussseitige Nuten sowie seitlich nach außen weisenden L-förmige Vertiefungen mit entsprechend an der Schutzabdeckung ausgebildeten stirnseitigen Schlitzpaaren bzw. stirnseitigen Klemmrippen bzw. seitlich nach innen weisenden Haltestegen zusammen. Eine unmittelbare Montage der Schutzabdeckung an das Schaltgerätegehäuse ist nicht vorgesehen.

Der Erfindung liegt als Aufgabe eine hinsichtlich Herstellung und Handhabung vereinfachte Ausbildung eines Schaltgerätes mit anschlussseitigem Zubehör zugrunde.

Ausgehend von einem Schaltgerät und anschlussseitigem Zubehör der eingangs genannten Art wird die Aufgabe erfindungsgemäß durch die Merkmale des unabhängigen Anspruches gelöst, während den abhängigen Ansprüchen vorteilhafte Weiterbildungen der Erfindung zu entnehmen sind.

Durch am Schaltgerätegehäuse ausgebildete erste Führungs- und Halterungsausnehmungen sowie Rastnocken, durch an einer Schutzabdeckung ausgebildete erste Führungs- und Halterungsanformungen sowie Rasthaken, durch an einem Kabelklemmenblock ausgebildete, den ersten Führungs- und Halterungsanformungen gleichende zweite Führungs- und Halterungsanformungen sowie den ersten Rasthaken gleichenden dritten Rasthaken einerseits und den ersten Führungs- und Halterungsausnehmungen gleichende zweite Führungs- und Halterungsausnehmungen sowie den ersten Rastnocken gleichende zweite Rastnocken anderseits gelingt es auf einfache und den jeweiligen Erfordernissen angepasste Weise das Schaltgerät mit dem anschlussseitigen Zubehör zu kombinieren. Das Schaltgerät kann auf einer Anschlussseite oder beiden Anschlussseiten mit einer Schutzabdeckung allein, mit einem Kabelklemmenblock allein, mit einem Kabelklemmenblock zusammen mit einer Schutzabdeckung oder ohne dieses Zubehör ausgestattet sein. Zur Realisierung der genannten unterschiedlichen Kombinationen sind ausschließlich gleichartige Verbindungselemente vorgesehen und keine besonderen Hinweise zu beachten.

Zur Anpassung an unterschiedliche Kabeldurchmesser ist es vorteilhaft, die Schutzabdeckung in unterschiedlichem Abstand zur Frontseite zu montieren, wozu zusätzlich zu dem wenigstens ersten Rasthaken ein entsprechender und gegenüber diesem versetzt angeordneter zweiter Rasthaken vorgesehen ist.

Zweckmäßig sind jeweils paarig ausgebildete Führungs- und Halterungsausnehmungen sowie Führungs- und Halterungsanformungen bzw. Rastnocken sowie Rasthaken.

Es ist vorteilhaft, den wenigstens einen Rasthaken an einer von der vorderen Schutzwand elastisch abstehenden Federlasche anzuordnen.

Für eine leichte und sichere Montage des anschlussseitigen Zubehörs ist es vorteilhaft bzw. zweckmäßig, wenn zur Frontseite hin die Führungs- und Halterungsausnehmungen offen auslaufen und wenn die Führungs- und Halterungsausnehmungen sowie die Führungs- und Halterungsanformungen wenigstens zum Teil mit L-förmigem Querschnitt ausgebildet sind.

Ein weiterer Vorteil hinsichtlich der Anpassung an die jeweiligen Gegebenheiten ergibt sich mit hutartig ausgebildeten Fingerschutzkappen, die in neben den Zutrittsöffnungen für die Kabelanschlüsse am Kabelklemmenblockes vorgesehenen Klemmleisten einsetzbar und durch die zweiten sowie erforderlichenfalls zusätzlichen Rastnocken arretierbar sind. Von zusätzlichem Vorteil ist hier die nach Bedarf durchstoßbare gitterartige Deckfläche der Fingerschutzkappen.

Zur besseren Trennung der Anschlusskabel ist es zweckmäßig, die Schutzabdeckung mit Trennrippen zu versehen. Zur geeigneten Anpassung an die Anschlussbedingungen, z.B. an die Länge der mit den Anschlusskabeln verbundenen Kabelschuhe, ist es weiterhin zweckmäßig, die Schutzabdeckung durch wenigstens eine Sollbruchlinie abzulängbar auszuführen.

Eine vorteilhafte Weiterbildung besteht in der Ausstattung des Kabelklemmenblocks mit Ausbrechöffnungen, welche im Bedarfsfall den Zugang zu Hilfsleiteranschlüssen zum Anschließen von Hilfsleitern für insbesondere Steuer- oder Meldesignale gestatten.

Weitere Einzelheiten und Vorteile der Erfindung ergeben sich aus dem folgenden, anhand von Figuren erläuterten Ausführungsbeispiel. Es zeigen
- Fig. 1:: ein Schaltgerät auf einer Anschlussseite ohne und auf der entgegengesetzten Anschlussseite mit anschlussseitigem Zubehör;
- Fig. 2:: das Schaltgerät mit Kabelklemmenblock;
- Fig. 3:: das Schaltgerät mit Kabelklemmenblock und Fingerschutzkappen;
- Fig. 4:: das Schaltgerät mit Kabelklemmenblock und Schutzabdeckung;
- Fig. 5:: das Schaltgerät mit Schutzabdeckung in teilweise gebrochener Darstellung;
- Fig. 6:: eine Einzelheit aus Fig. 5;
- Fig. 7:: die Schutzabdeckung aus teilweise geräteseitiger Perspektive;
- Fig. 8:: eine Einzelheit aus Fig. 7;
- Fig. 9;: den Kabelklemmenblock aus teilweise geräteseitiger Perspektive;
- Fig. 10:: eine Einzelheit aus Fig. 9 und
- Fig. 11:: eine Fingerschutzkappe aus geräteseitiger Perspektive.

Fig. 1 bis Fig. 4 zeigen die unterschiedlichen und vorteilhaften Kombinationen eines Schaltgerätes 1, im Beispiel in Form eines dreipoligen elektromagnetischen Schaltgerätes, mit seinem anschlussseitigen Zubehör nach der Erfindung. Fig. 1 zeigt das von einem Schaltgerätegehäuse 10 aus isolierendem Formstoff umgebene Schaltgerät 1 auf seiner versorgerseitigen Anschlussseite 12 ohne erfindungsgemäßes Zubehör. Die durch Kabelschuhe 14 angedeuteten Anschlusskabel sind mit Kabelanschlüssen 16 des Schaltgerätes 1 verschraubt. Vor die lastseitige Anschlussseite 13 des Schaltgerätes 1 wurden eine Schutzabdeckung 2 aus isolierendem Formstoff montiert, woraus ein weitgehender Berührungsschutz vor spannungsführenden Metallteilen besteht. Fig. 2 zeigt das Schaltgerät 1 in Kombination mit einem vor die Anschlussseite 13 montierten und Kabelklemmenblock 3 mit isolierendem Formstoffgehäuse 17. Hier ist das Anschließen von Anschlusskabeln an die über Zutrittsöffnungen 18 des Formstoffgehäuses 17 zugänglichen Kabelanschlüsse 16 möglich. Fig. 3 zeigt ähnlich wie Fig. 2 eine Kombination des Schaltgerätes 1 mit dem Kabelklemmenblock 3, jedoch sind diesmal die Zutrittsöffnungen 18 durch Fingerschutzkappen 4 vor Berührungen geschützt. Die Fingerschutzkappen 4 sind im Neuzustand darstellt und können zwecks Durchführen von Kabelenden in geeigneter Weise auf ihrer gitterartigen Deckfläche 22 durchstoßen werden. Fig. 4 zeigt eine Kombination des Schaltgerätes 1 mit Schutzabdeckung 2 und Kabelklemmenblock 3. Der Kabelklemmenblock 3 ist vor die Anschlussseite 13 des Schaltgerätes 1 montiert, und die Schutzabdeckung 2 ist vor die Zutrittsöffnungen 18 des Kabelklemmenblocks 3 montiert. Mit dieser Kombination ist sowohl das Anschließen von Anschlusskabeln über den Kabelklemmenblock 3 als auch ein weitgehender Berührungsschutz vor spannungsführenden Teilen gewährleistet.

Gemäß Fig. 1, Fig. 5 und Fig. 6 ist an den Anschlussseiten 12 und 13 des Schaltgerätegehäuses 10 jeweils ein Paar von ersten Führungs- und Halterungsausnehmungen 24 ausgebildet. Die nutenförmigen Führungs- und Halterungsausnehmungen 24 verlaufen senkrecht zur Frontseite 26 des Schaltgerätes 1, laufen zur Frontseite 26 offen aus und sind in ihrem von der Frontseite 26 entfernten Bereich hintergriffig mit L-förmigem Querschnitt ausgebildet. Von den Anschlussseiten 12, 13 stehen außerdem Paare von ersten Rastnocken 28 ab, die mit ersten Gleitschrägen 32 zur Frontseite 26 hin weisen und mit einer ersten Rastfläche 35 parallel und abgewandt von der Frontseite 26 verlaufen.

Gemäß Fig. 7 besteht die Schutzabdeckung 2 aus zwei seitlichen äußeren Schutzwänden 38 und einer diese verbindenden frontseitigen Schutzwand 39. Von der Schutzwand 39 stehen parallel zu den seitlichen Schutzwänden 38 innere Trennrippen 40 ab, welche die Anschlusskabel polweise trennen. Nach Fig. 7 und Fig. 8 weist die Schutzabdeckung 2 an ihrer mit de Anschlussseite 12 bzw. 13 des Schaltgerätes 1 zu verbindenden Stirnseite 42 ein Paar von leistenförmigen ersten Führungs- und Halterungsanformungen 44 auf. Stirnseitig ist von der frontseitigen Schutzwand 39 ein Paar von ersten Federlaschen 46 ausgebildet. Die ersten Federlaschen 46 sind parallel zu den Schutzwänden 38 und 39 elastisch biegbar. Auf jeder Federlasche 46 sind jeweils ein erster Rasthaken 48 und ein zweiter Rasthaken 49 ausgebildet. Die Rasthaken 48, 49 sind gleichartig ausgebildet und weisen mit zweiten Gleitschrägen 33 von der frontseitigen Schutzwand 39 weg und verlaufen mit zweiten Rastflächen 36 parallel zur frontseitigen Schutzwand 39. Die Rasthaken 48, 49 sind auf jeder ersten Federlasche 46 jeweils in Richtung zur frontseitigen Schutzwand 39 hintereinander angeordnet, wobei sich die zweiten Rasthaken 49 näher zur frontseitigen Schutzwand 39 befinden.

Beim Ansetzen der Schutzabdeckung 2 auf die entsprechende Anschlussseite 12 oder 13 des Schaltgerätes 1 greifen die ersten Führungs- und Halterungsanformungen 44 in die ersten Führungs- und Halterungsausnehmungen 24 des Schaltgerätegehäuses 10 und stellen damit eine hintergriffige Verbindung her. Dabei gleiten gemäß Fig. 5 bis Fig. 8 die Gleitschrägen 32 der ersten Rastnocken 28 über die Gleitschrägen 33 der ersten Rasthaken 48, wonach durch Anliegen der Rastflächen 35 der ersten Rastnocken 28 an den Rastflächen 36 der ersten Rasthaken 48 die Schutzabdeckung 2 in einer ersten Position arretiert ist. Sollte eine gegenüber Fig. 5 weiter von der Frontseite 26 gelegene Montageposition der Schutzabdeckung 2 gewünscht sein, dann kann durch weitere Kraftanwendung auf die Schutzabdeckung 2 bewirkt werden, dass die Gleitschrägen 32 der ersten Rastnocken 28 weiter über die Gleitschrägen 33 der zweiten Rasthaken 49 gleiten, wonach durch Anliegen der Rastflächen 35 der ersten Rastnocken 28 an den Rastflächen 36 der zweiten Rasthaken 49 die Schutzabdeckung 2 in einer zweiten Position arretiert ist. Mittels eines geeigneten Werkzeugs über an der Verbindungsstelle von frontseitiger Schutzwand 39 und ersten Federlaschen 46 freigelassenen ersten Halböffnungen 52 können die Rastflächen 35, 36 außer Eingriff gebracht und damit die Schutzabdeckung 2 vom Schaltgerätegehäuse 10 gelöst werden.

Gemäß Fig. 9 und Fig. 10 ist der Kabelklemmenblock 3 ist an seiner zum Schaltgerät 1 hin weisenden Rückwand 54 mit einem Paar von leistenförmigen zweiten Führungs- und Halterungsanformungen 45 ausgestattet, die in gegenseitiger Anordnung und Form den ersten Führungs- und Halterungsanformungen 44 der Schutzabdeckung 2 (Fig. 7) entsprechen und teilweise L-förmig ausgebildet sind. Weiterhin ist an der Rückwand 54 ein Paar zweiter Federlaschen 47 vorgesehen, von denen jede einen dritten Rasthaken 50 trägt. Die dritten Rasthaken 50 entsprechen hinsichtlich ihrer Anordnung und ihrer Form, insbesondere hinsichtlich einer dritten Gleitschräge 34 und einer dritten Rastfläche 37, den zweiten Rasthaken 49 der Schutzabdeckung 2 (Fig. 8).

Beim Ansetzen des Kabelklemmenblocks 3 auf die entsprechende Anschlussseite 12 oder 13 des Schaltgerätes 1 greifen die zweiten Führungs- und Halterungsanformungen 45 in die ersten Führungs- und Halterungsausnehmungen 24 des Schaltgerätegehäuses 10 und stellen damit eine hintergriffige Verbindung her. Dabei gleiten die Gleitschrägen 32 der ersten Rastnocken 28 über die Gleitschrägen 34 der dritten Rasthaken 50, wonach durch Anliegen der Rastflächen 35 der ersten Rastnocken 28 an den Rastflächen 37 der dritten Rasthaken 50 der Kabelklemmenblock 3 arretiert ist. Mittels eines geeigneten Werkzeugs über an den Verbindungsstellen von Rückwand 54 und zweiten Federlaschen 47 freigelassenen zweiten Halböffnungen 53 können die Rastflächen 35, 37 außer Eingriff gebracht und damit der Kabelklemmenblock 3 vom Schaltgerätegehäuse 10 gelöst werden.

Nach Fig. 2 ist der Kabelklemmenblock 3 an seiner vom Schaltgerät 1 weg weisenden Vorderwand 56 mit einem Paar von nutenförmigen zweiten Führungs- und Halterungsausnehmungen 25 ausgestattet, die in Anordnung und Form den ersten Führungs- und Halterungsausnehmungen 24 des Schaltgerätes 1 entsprechen. Weiterhin ist an der Vorderwand 56 ein Paar zweiter Rastnocken 29 vorgesehen, die vor den beiden äußeren Zutrittsöffnungen 18 angeordnet sind. Die zweiten Rastnocken 29 gleichen hinsichtlich ihrer Anordnung und Form den ersten Rastnocken 28 am Schaltgerät 1 (Fig. 1).

Beim Ansetzen der Schutzabdeckung 2 auf die Vorderwand 56 des Kabelklemmenblocks 3 greifen die ersten Führungs- und Halterungsanformungen 44 der Schutzabdeckung 2 in die zweiten Führungs- und Halterungsausnehmungen 25 und stellen damit eine hintergriffige Verbindung her. Dabei wirken in bereits beschriebener Weise die zweiten Rastnocken 29 mit den ersten bzw. zweiten Rasthaken 48 bzw. 49 der Schutzabdeckung 2 zusammen.

Nach Fig. 2 und Fig. 3 ist an der Vorderwand 56 des Kabelklemmenblocks 3 beidseitig neben jeder Zutrittsöffnung 18 ein Paar von L-förmigen Klemmleisten 58 angeformt. Weiterhin ist vor der mittleren Zutrittsöffnung 18 ein den zweiten Rastnocken 29 gleichender zusätzlicher Rastnocken 30 vorgesehen. Die Fingerschutzkappen 4 sind nach Fig. 3 und 11 kastenförmig mit einer der gitterartigen Deckfläche 22 gegenüber liegenden offenen Seite und bei hutartigem Profil mit elastischen Seitenwänden ausgebildet. Die Fingerschutzkappen 4 können mittels der krempenartigen Randflächen 60 der elastischen Längsseiten 62 hinter die Klemmleisten 58 geklemmt werden. Die Fingerschutzkappen 4 werden dabei über ihre jeweilige vordere Querseite 64 mittels der Rastnocken 29, 30 in ihrer Position am Kabelklemmenblock 3 festgelegt. Die Deckflächen 22 werden nur insoweit durchbrochen, dass die Enden der anzuschließenden Kabel durchreichen können, womit ein weitreichender Fingerschutz gegen gefährliche Spannungsberührungen gewährleistet ist.

Die Schutzabdeckung 2 ist nach Fig. 7 parallel zu ihrer Stirnseite 42 mit einer über die Seitenwände 38, 39 durchgehenden Sollbruchlinie 68 versehen. Mithilfe der Sollbruchlinie 68 kann die Schutzabdeckung 2 zur geeigneten Anpassung an anzuschließenden Kabel gekürzt werden.

Fig. 2 zeigt, dass der Kabelklemmenblock 3 an seiner vom Schaltgerät 1 weg weisenden Vorderwand 56 mit Ausbrechöffnungen 70 für dahinter liegende Hilfsleiteranschlüsse ausgestattet ist. Durch Wegbrechen der Ausbrechöffnungen 70 wird der Zugang zu Hilfsleiteranschlüssen zum Anschließen von Hilfsleitern für insbesondere Steuer- oder Meldesignale frei. Polweise sind neben jedem zweiten Rastnocken 29 ein Paar von Ausbrechöffnungen 70 vorgesehen. Dadurch können Hilfsleiter bedarfsweise oben oder bzw. und unten an die Hilfsleiteranschlüsse angeschlossen werden.

In den Darstellungen der Zeichnung ist lediglich die lastseitige Anschlussseite 13 des Schaltgerätes 1 in Kombination mit dem anschlussseitigen Zubehör 2, 3, 4 gezeigt. Es ist offensichtlich, dass ebenso die versorgungsseitige Anschlussseite 12 allein oder beide Anschlussseiten 12, 13 in gleicher oder unterschiedlicher Weise mit dem anschlussseitigen Zubehör kombiniert werden kann bzw. können.

### Bezugszeichenliste:

- 1: Schaltgerät
- 2: Schutzabdeckung
- 3: Kabelklemmenblock
- 4: Fingerschutzkappe
- 10: Schaltgerätegehäuse
- 12; 13: Anschlussseite
- 14: Kabelschuhe
- 16: Kabelanschlüsse
- 17: Formgehäuse
- 18: Zutrittsöffnungen
- 22: Deckfläche
- 24; 25: Führungs- und Halterungsausnehmungen
- 26: Frontseite
- 28; 29; 30: Rastnocken
- 32; 33; 34: Gleitschräge
- 35; 36; 37: Rastfläche
- 38; 39: Schutzwände
- 40: Trennrippen
- 42: Stirnseite
- 44; 45: Führungs- und Halterungsanformungen
- 46; 47: Federlasche
- 48; 49; 50: Rasthaken
- 52; 53: Halböffnungen
- 54: Rückwand
- 56: Vorderwand
- 58: Klemmleisten
- 60: Randflächen
- 62: Längsseiten
- 64: Querseite
- 68: Sollbruchlinie
- 70: Ausbrechöffnung

## Patentansprüche

1. Elektrisches Schaltgerät, mit einem Schaltgerätegehäuse (10) aus Formstoff, mit auf zueinander abgekehrten Anschlussseiten (12; 13) befindlichen versorgungs- sowie lastseitigen Kabelanschlüssen (16) und anschlussseitiges Zubehör, mit folgenden Merkmalen:
- das Schaltgerätegehäuse (10) weist anschlussseitig senkrecht zur Frontseite (26) verlaufende, hintergriffig ausgebildete, nutenartige erste Führungs- und Halterungsausnehmungen (24) sowie wenigstens einen mit einer ersten Rastfläche (35) von der Frontseite (26) weg weisenden ersten Rastnocken (28) auf,
- eine als Zubehör ausgebildete Schutzabdeckung (2) mit aus zwei seitlichen Schutzwänden (38) und einer diese verbindenden frontseitigen Schutzwand (39) ist an ihrer zum Schaltgerät (1) hin weisenden Stirnseite (42) mit ersten Führungs- und Halterungsanformungen (44), die mit den ersten Führungs- und Halterungsausnehmungen (24) hintergreifend in Eingriff und formschlüssig in Verbindung bringbar sind, sowie mit wenigstens einem federnd angeordneten, mit einer zweiten Rastfläche (36) zur frontseitigen Schutzwand (39) hin weisenden ersten Rasthaken (48), der mit dem ersten Rastnocken (28) in Verbindung bringbar ist, ausgestattet,
- ein als Zubehör ausgebildeter Kabelklemmenblock (3) ist an seiner zum Schaltgerät (1) hin weisenden Rückwand (54) mit in Lage und Form den ersten Führungs- und Halterungsanformungen (44) entsprechenden zweiten Führungs- und Halterungsanformungen (45), die mit den ersten Führungs- und Halterungsausnehmungen (24) hintergreifend in Eingriff und formschlüssig in Verbindung bringbar sind, sowie mit wenigstens einem federnd angeordneten, mit einer dritten Rastfläche (37) zur Frontseite (26) hin weisenden dritten Rasthaken (50), der mit dem ersten Rastnocken (28) in Verbindung bringbar ist, ausgestattet,
- der Kabelklemmenblock (3) ist an seiner vom Schaltgerät (1) weg weisenden Vorderwand (56) mit in Lage und Form den ersten Führungs- und Halterungsausnehmungen (24) entsprechenden zweiten Führungs- und Halterungsausnehmungen (25), die mit den ersten Führungs- und Halterungsausformungen (44) hintergriffig in Eingriff und formschlüssig in Verbindung bringbar sind, sowie mit wenigstens einem in Lage und Form dem ersten Rastnocken (28) entsprechenden zweiten Rastnocken (29), der mit dem ersten Rasthaken (48) in Verbindung bringbar ist, ausgestattet.

2. Schaltgerät und anschlussseitiges Zubehör nach vorstehendem Anspruch, **dadurch gekennzeichnet, dass** an der Schutzabdeckung (2) wenigstens ein zweiter Rasthaken (49), der dem wenigstens ersten Rasthaken (48) in Form und Funktion entspricht und gegenüber diesem in Richtung zur frontseitigen Schutzwand (39) versetzt angeordneter ist, vorgesehen ist.

3. Schaltgerät und anschlussseitiges Zubehör nach einem der vorstehenden Ansprüche, **dadurch gekennzeichnet, dass** die ersten und die zweiten Führungs- und Halterungsausnehmungen (24; 25) sowie die ersten und die zweiten Führungs- und Halterungsanformungen (44; 45) paarig ausgebildet sind.

4. Schaltgerät und anschlussseitiges Zubehör nach einem der vorstehenden Ansprüche, **dadurch gekennzeichnet, dass** die ersten und die zweiten Rastnocken (28; 29) sowie die Rasthaken (48; 49; 50) paarig ausgebildet sind.

5. Schaltgerät und anschlussseitiges Zubehör nach einem der vorstehenden Ansprüche, **dadurch gekennzeichnet, dass** der wenigstens eine Rasthaken (48; 49; 50) an einer elastisch abstehenden Federlasche (46; 47) angeordnet ist.

6. Schaltgerät und anschlussseitiges Zubehör nach einem der vorstehenden Ansprüche, **dadurch gekennzeichnet, dass** zur Frontseite (26) hin die Führungs- und Halterungsausnehmungen (24; 25) offen auslaufen und dass diese sowie die Führungs- und Halterungsanformungen (44; 45) wenigstens zum Teil mit L-förmigem Querschnitt ausgebildet sind.

7. Schaltgerät und anschlussseitiges Zubehör nach einem der vorstehenden Ansprüche, **dadurch gekennzeichnet, dass** als weiteres Zubehör kastenförmig ausgebildete und mit krempenartigen Randflächen (60) ausgestattete Fingerschutzkappen (4) vorgesehen sind, dass auf der Vorderwand (56) des Kabelklemmenblocks (3) neben anschlussseitigen Zutrittsöffnungen (18) paarweise und senkrecht zur Frontseite (26) verlaufend L-förmige Klemmleisten (58) angeformt sind, die mit den Randflächen (60) klemmend und hintergreifend in Verbindung bringbar sind, und dass die zweiten Rastnocken (29) und erforderlichenfalls diesen gleichende zusätzliche Rastnocken (30) in Richtung zur Frontseite (26) neben den Zutrittsöffnungen (18) angeordnet sind und an diesen die Fingerschutzkappen (4) im eingesetzten Zustand anliegen.

8. Schaltgerät und anschlussseitiges Zubehör nach vorstehendem Anspruch, **dadurch gekennzeichnet, dass** die im Wesentlichen sich parallel zur Vorderwand (56) der Kabelblocks (3) erstreckende Deckfläche (22) der Fingerschutzkappen (4) gitterartig und nach Bedarf durchstoßbar ausgebildet ist.

9. Schaltgerät und anschlussseitiges Zubehör nach einem der vorstehenden Ansprüche, **dadurch gekennzeichnet, dass** von der frontseitige Schutzwand (39) der Schutzabdeckung (2) parallel zu den seitlichen Schutzwänden (38) verlaufenden Trennrippen (40) abstehen.

10. Schaltgerät und anschlussseitiges Zubehör nach einem der vorstehenden Ansprüche, **dadurch gekennzeichnet, dass** die Schutzabdeckung (2) wenigstens eine parallel zur Stirnseite (42) verlaufende Sollbruchlinie (68) aufweist.

11. Schaltgerät und anschlussseitiges Zubehör nach einem der vorstehenden Ansprüche, **dadurch gekennzeichnet, dass** der Kabelklemmenblock (3) an seiner vom Schaltgerät (1) weg weisenden Vorderwand (56) Ausbrechöffnungen (70) für dahinter liegende Hilfsleiteranschlüsse aufweist.

## Claims

1. Electrical switching device comprising a switching device housing (10), which is made of moulded material and comprises supply-side and load-side cable connections (16), which are located on connection sides (12; 13) that face away from each other, and connection-side accessories, said switching device comprising the following features:
- the switching device housing (10) has first groove-shaped, undercut guiding and retaining recesses (24) arranged on the connection side and extending perpendicularly to the front side (26), and at least one first locking cam (28) which faces away from the front side (26) with a first locking surface (35);
- a protective cover (2), which is formed as an accessory and has two lateral protective walls (38) and a front-side protective wall (39) connecting said lateral protective walls, is equipped, on its end face (42) facing the switching device (1), with first guiding and retaining mouldings (44) which can be brought to engage behind and interlock with the first guiding and retaining recesses (24), and with at least one resiliently arranged first locking hook (48) which faces the front-side protective wall (39) with a second locking surface (36) and is connectable to the first locking cam (28),
- a cable clamp block (3) formed as an accessory is equipped, on its back wall (54) facing the switching device (1), with second guiding and retaining mouldings (45) which have a corresponding position and shape to the first guiding and retaining mouldings (44) and can be brought to engage behind and interlock with the first guiding and retaining recesses (24), and with at least one resiliently arranged third locking hook (50) which faces the front side (26) with a third locking surface (37) and is connectable to the first locking cam (28),
- the cable clamp block (3) is equipped, on its front wall (56) facing away from the switching device (1), with second guiding and retaining recesses (25) which have a corresponding position and shape to the first guiding and retaining recesses (24) and can be brought to engage behind and interlock with the first guiding and retaining mouldings (44), and with at least one second locking cam (29) which has a corresponding position and shape to the first locking cam (28) and is connectable to the first locking hook (48).

2. Switching device and connection-side accessories according to the preceding claim, **characterised in that** at least one second locking hook (49) is provided on the protective cover (2), said second locking hook corresponding to the at least one first locking hook (48) in shape and function and being arranged so as to be offset therefrom in the direction towards the front-side protective wall (39).

3. Switching device and connection-side accessories according to any of the preceding claims, **characterised in that** the first and the second guiding and retaining recesses (24; 25) as well as the first and second guiding and retaining mouldings (44; 45) are configured to be in pairs.

4. Switching device and connection-side accessories according to any of the preceding claims, **characterised in that** the first and the second locking cams (28; 29) as well as the locking hooks (48; 49; 50) are configured to be in pairs.

5. Switching device and connection-side accessories according to any of the preceding claims, **characterised in that** the at least one locking hook (48; 49; 50) is arranged on a resiliently protruding spring tab (46; 47).

6. Switching device and connection-side accessories according to any of the preceding claims, **characterised in that** the guiding and retaining recesses (24; 25) open towards the front side (26) and **in that** said guiding and retaining recesses and the guiding and retaining mouldings (44; 45) are formed at least in part with an L-shaped cross section.

7. Switching device and connection-side accessories according to any of the preceding claims, **characterised in that** box-shaped finger guard caps (4) equipped with brim-like edge surfaces (60) and configured as additional accessories are provided, **in that** L-shaped clamp bars (58) are integrally moulded in pairs on the front wall (56) of the cable clamp block (3), next to connection-side access openings (18), so as to extend perpendicularly to the front side (26) and are connectable to the edge surfaces (60) in a clamping manner and so as to engage therebehind, and **in that** the second locking cams (29) and, when necessary, additional similar locking cams (30) are arranged in the direction towards the front side (26) next to the access openings (18) and the finger guard caps (4), when inserted, abut said access openings.

8. Switching device and connection-side accessories according to the preceding claim, **characterised in that** the cover surface (22) of the finger guard caps (4), which extends substantially in parallel with the front wall (56) of the cable block (3), is grid-like and capable of being pierced as necessary.

9. Switching device and connection-side accessories according to any of the preceding claims, **characterised in that** separating ribs (40) extending in parallel with the lateral protective walls (38) protrude from the front-side protective wall (39) of the protective cover (2).

10. Switching device and connection-side accessories according to any of the preceding claims, **characterised in that** the protective cover (2) has at least one predetermined breaking line (68) extending parallel to the end face (42).

11. Switching device and connection-side accessories according to any of the preceding claims, **characterised in that** the cable clamp block (3) has, on its front wall (56) facing away from the switching device (1), breakout openings (70) for auxiliary conductor connections located therebehind.

## Revendications

1. Commutateur électrique, avec un boîtier de commutateur (10) constitué d'un demi-produit moulé, avec des raccords de câbles (16) situés côté alimentation et côté charge sur des côtés de raccordement (12 ; 13) éloignés l'un de l'autre et avec des accessoires côté raccordement, ayant les caractéristiques suivantes :
- le boîtier de commutateur (10) comporte des premières formes en creux de guidage et de fixation (24) du type rainures, conçues pour être mises en prise par l'arrière et s'étendant côté raccordement perpendiculairement au côté frontal (26), ainsi qu'au moins une première came d'arrêt (28) pointant à l'opposé du côté frontal (26) avec une première surface d'arrêt (35),
- un couvercle de protection (2), conçu comme un accessoire et comportant deux parois protectrices latérales (38) et une paroi protectrice frontale (39) reliant les deux parois protectrices latérales, est équipé, sur son côté frontal (42) regardant le commutateur (1), de premières formes en bosse de guidage et de fixation (44) qui peuvent être mises en prise par l'arrière avec les premières formes en creux de guidage et de fixation (24) et être assemblées à celles-ci par concordance de forme ainsi que d'au moins un premier crochet d'arrêt (48) agencé à la manière d'un ressort, pointant en direction de la paroi protectrice frontale (39) avec une deuxième surface d'arrêt (36) et pouvant être amené en prise avec la première came d'arrêt (28),
- un bloc de serrage de câbles (3) conçu comme un accessoire est équipé, sur sa paroi arrière (54) pointant en direction du commutateur (1), de deuxièmes formes en bosse de guidage et de fixation (45) qui correspondent en position et en forme aux premières formes en bosse de guidage et de fixation (44) et qui peuvent être mises en prise par l'arrière avec les premières formes en creux de guidage et de fixation (24) et être assemblées à celles-ci par concordance de forme ainsi que d'au moins un troisième crochet d'arrêt (50) agencé à la manière d'un ressort, pointant en direction du côté frontal (26) avec une troisième surface d'arrêt (37) et pouvant être amené en prise avec la première came d'arrêt (28),
- le bloc de serrage de câbles (3) est équipé, sur sa paroi avant (56) pointant à l'opposé du commutateur (1), de deuxièmes formes en creux de guidage et de fixation (25) qui correspondent en position et en forme aux premières formes en creux de guidage et de fixation (24) et qui peuvent être mises en prise par l'arrière avec les premières formes en bosse de guidage et de fixation (44) et être assemblés à celles-ci par concordance de forme ainsi que d'au moins une deuxième came d'arrêt (29) correspondant en position et en forme à la première came d'arrêt (28) et pouvant être amenée en prise avec le premier crochet d'arrêt (48).

2. Commutateur et accessoire côté raccordement selon la revendication précédente, **caractérisé en ce qu'**il est prévu contre le couvercle de protection (2) au moins un deuxième crochet d'arrêt (49) qui correspond en forme et en fonction à l'au moins un premier crochet d'arrêt (48) et qui est agencé décalé par rapport à celui-ci en direction de la paroi protectrice frontale (39).

3. Commutateur et accessoire côté raccordement selon l'une des revendications précédentes, **caractérisé en ce que** les premières et les deuxièmes formes en creux de guidage et de fixation (24 ; 25) ainsi que les premières et les deuxièmes formes en bosse de guidage et de fixation (44 ; 45) sont conçues par paires.

4. Commutateur et accessoire côté raccordement selon l'une des revendications précédentes, **caractérisé en ce que** les premières et les deuxièmes cames d'arrêt (28 ; 29) ainsi que les crochets d'arrêt (48 ; 49 ; 50) sont conçus par paires.

5. Commutateur et accessoire côté raccordement selon l'une des revendications précédentes, **caractérisé en ce que** l'au moins un crochet d'arrêt (48 ; 49 ; 50) est agencé sur une éclisse formant ressort (46 ; 47) s'écartant de façon élastique.

6. Commutateur et accessoire côté raccordement selon l'une des revendications précédentes, **caractérisé en ce que**, en direction du côté frontal (26), les formes en creux de guidage et de fixation (24 ; 25) se terminent en s'ouvrant et **en ce que** celles-ci et les formes en bosse de guidage et de fixation (44 ; 45) sont conçues au moins en partie avec une section transversale en forme de L.

7. Commutateur et accessoire côté raccordement selon l'une des revendications précédentes, **caractérisé en ce qu'**il est prévu comme autre accessoire des capuchons protège-doigts (4) conçus en forme de caissons et équipés de surfaces périphériques à rebords (60), **en ce que** sont formées sur la paroi avant (56) du bloc de serrage de câbles (3), à côté d'ouvertures d'accès (18) côté raccordement, des barrettes à bornes (58) en forme de L qui s'étendent par paires et perpendiculairement au côté frontal (26) et qui peuvent être mises en prise avec les surfaces périphériques (60) par l'arrière et par serrage et **en ce que** les deuxièmes cames d'arrêt (29) et, si nécessaire, des cames d'arrêt supplémentaires (30), identiques à celles-ci, sont agencées en direction du côté frontal (26) à côté des ouvertures d'accès (18), les capuchons protège-doigts (4) s'appuyant contre lesdites cames lorsqu'ils sont posés.

8. Commutateur et accessoire côté raccordement selon l'une des revendications précédentes, **caractérisé en ce que** la surface couvrante (22) des capuchons protège-doigts (4), laquelle s'étend globalement parallèlement à la paroi avant (56) du bloc de câbles (3), est conçue en forme de grille et de manière à pouvoir être percée si nécessaire.

9. Commutateur et accessoire côté raccordement selon l'une des revendications précédentes, **caractérisé en ce que** des nervures de séparation (40) qui s'étendent parallèlement aux parois protectrices latérales (38) s'écartent de la paroi protectrice frontale (39) du couvercle de protection (2).

10. Commutateur et accessoire côté raccordement selon l'une des revendications précédentes, **caractérisé en ce que** le couvercle de protection (2) comporte au moins une ligne de rupture (68) qui s'étend parallèlement au côté frontal (42).

11. Commutateur et accessoire côté raccordement selon l'une des revendications précédentes, **caractérisé en ce que** le bloc de serrage de câbles (3) comporte, sur sa paroi avant (56) pointant à l'opposé du commutateur (1), des ouvertures pouvant être arrachées (70) pour des raccords de conducteurs auxiliaires qui se trouvent derrière.
